# EUROPÄISCHE PATENTSCHRIFT

(11) **EP 1 915 485 B1**
(45) Veröffentlichungstag und Bekanntmachung des Hinweises auf die Patenterteilung: **03.07.2013**
(21) Anmeldenummer: 06792741.8
(22) Anmeldetag: 08.08.2006
(51) Int. Cl.: E02F 3/76, E02F 9/22

(54) **VIELZWECKARBEITSGERÄT**
MULTI-PURPOSE WORKING DEVICE
EQUIPEMENT POLYVALENT

(30) Priorität: 08.08.2005 DE 102005037389
(43) Veröffentlichungstag der Anmeldung: 30.04.2008
(73) Patentinhaber: Horst Schwab GmbH, 86579 Waidhofen (DE)
(72) Erfinder: SCHWAB, Horst, 85051 Ingolstadt (DE); SCHWAB, Wolfgang, 85123 Karlskron (DE)
(74) Vertreter: Schramm, Michael
(86) Internationale Anmeldenummer: PCT/EP2006/065164
(87) Internationale Veröffentlichungsnummer: WO 2007/017516

(56) Entgegenhaltungen:
- DD-A1- 237 860
- GB-A- 1 215 564
- GB-A- 1 263 024
- US-A- 3 672 460
- US-A- 4 364 438
- US-A- 4 611 683
- US-A- 5 235 511

## Beschreibung

Die Erfindung betrifft ein Vielzweckarbeitsgerät, insbesondere zur Herstellung ebener Flächen, gemäß dem Oberbegriff des Anspruchs 1 mit einem hinteren Rahmen, einem vorderen Rahmen, ein den hinteren mit dem vorderen Rahmen verbindendes Mittelteil wobei am vorderen und hinteren Rahmen Bewegungsmittel, vorzugsweise Räder, angebracht sind.

Derartige Vielzweckarbeitsgeräte sind im Stand der Technik bekannt. So ist etwa aus der DD 237 860 A1 eine Planiermaschine mit diesen Merkmalen bekannt. Hinterer Rahmen und Werkzeughalterung dieser Planiermaschine sind über zwei teleskopartige Verbindungen des Mittelteils mit der Vorderachse verbunden. Diese Planiermaschine hat den erheblichen Nachteil, dass das Aus- und Einfahren der beiden teleskopartigen Verbindungen zueinander korrespondieren müssen und daher technisch sehr aufwändig sind. Aufgrund der vielen beweglichen Teile ist diese Planiermaschine darüber hinaus besonders störanfällig. Die komplizierte Mechanik macht weiterhin eine große und schwere Gesamtkonstruktion erforderlich, die ein hohes Gewicht und damit eine hohe Flächenbelastung des Untergrundes aufweist und nur sehr schlecht manövrierbar ist. Auf empfindlichen Untergründen oder engen Bereichen ist ein solches Vielzweckarbeitsgerät daher nicht einsetzbar.

Die DE 2 155 193 B1 zeigt eine Planiermaschine bei der die mit zwei Rädern bestückte starre Vorderachse durch einen festen mittleren Rahmen mit dem zweiachsigen hinteren Rahmen verbunden ist. Am mittleren Rahmen ist ein Planierwerkzeug angebracht, dessen Abstand zum darunter liegenden zu bearbeitenden Boden mittels einer Abstandsvorrichtung konstant gehalten werden kann. Auch diese Planiermaschine ist wegen ihres Aufbaus sehr schwer und schlecht manövrierbar.

Die DE 1931015 B zeigt eine Erdbewegungsfahrzeug mit einem zweiachsigen Hinterteil und einem zweiachsigen Vorderteil. Durch eine sehr aufwendige Hydraulik wird versucht zu gewährleisten, dass sowohl das zweiachsige Hinterteil als auch das zweiachsige Vorderteil beim Manövrieren einen gleichmäßigen Druck auf den zu bearbeitenden Untergrund aufweisen, um damit die Flächenbelastung trotz des hohen Gewichts erträglich zu halten. Die Bauart bedingte Größe führt jedoch zu einer schlechten Manövrierbarkeit des Fahrzeuges.

Die DE 3418975 A1 beschreibt eine Zugmaschine an dessen Hinterseite eine Planier- bzw. Erdbewegungseinrichtung angeordnet ist. Wegen der dadurch bedingten Größe der Einrichtung ist diese ebenfalls schlecht manövrierbar.

Die US 4 364 438 A zeigt eine Planiervorrichtung mit einem an den Enden drehbaren aber ansonsten in Längsrichtung starren Mittelteil, wobei das Mittelteil als Doppelbogen ausgebildet ist. Aufgabe der vorliegenden Erfindung ist es, die oben beschriebenen Nachteile zu vermeiden und ein Vielzweckarbeitsgerät zur Verfügung zu stellen, welches insbesondere ein geringes Flächengewicht bei gleichzeitig hoher Manövrierbarkeit aufweist.

Diese Aufgabe wird erfindungsgemäß durch ein eingangs genanntes Vielzweckarbeitsgerät gelöst, welches eine über Einstellmittel mit dem Mittelteil verbundene Werkzeughalterung aufweist, so dass die Werkzeughalterung im Wesentlichen senkrecht zur Längsachse und im Wesentlichen parallel zum Untergrund gegen das Mittelteil schwenkbar ist, wobei der hintere und vordere Rahmen Bewegungsmittel, vorzugsweise Räder, aufweisen und wobei das Mittelteil mindestens ein feststehendes und ein dagegen bewegliches Teil aufweist so dass das bewegliche Teil im Wesentlichen längs gegen das feststehende Teil bewegbar ist.

Der vordere Rahmen weist ein Vorderrad und Mittel zur Richtungssteuerung, bevorzugt eine Hydrauliksteuerung, auf. Durch die Verwendung von einem Vorderrad, welches um insgesamt mindestens 120 Grad, vorzugsweise um mindestens 160 Grad, besonders bevorzugt um mindestens 180 Grad, drehbar ist, kann zusammen mit dem sich bewegenden Mittelteil der Wenderadius des Vielzweckarbeitsgerätes minimiert werden.

Der vordere Rahmen kann einen vorzugsweise hydraulischen Antrieb zum Antrieb des am vorderen Rahmen angebrachten Vorderrades aufweisen. Dadurch ist es möglich, das Vorderrad um 90 Grad aus der Längsachse zu drehen und damit das Vielzweckarbeitsgerät im Kreis zu bewegen. So können auch kleine Flächen und enge Wege, etwa Gehwege, mit dem erfindungsgemäßen Vielzweckarbeitsgerät bearbeitet werden.

Das Anbringen der Werkzeughalterung am Mittelteil des Vielzweckarbeitsgerätes hat den zusätzlichen Vorteil, dass die Werkzeughalterung denselben Weg wie das Mittelteil beschreibt und damit etwa den für Kurvenfahrten benötigten Raum verringert, was die Wendigkeit erhöht. Diese Wendigkeit wird noch weiter erhöht, wenn das Vielzweckarbeitsgerät zwischen dem hinteren Rahmen und dem Mittel-teil ein Gelenk aufweist, mit dem das Mittelteil, bevorzugt mittels einer Hydraulik, im Wesentlichen parallel zum Untergrund gegen den hinteren Rahmen schwenkbar ist. Dadurch kann der Radius bei Kurvenfahrten zusätzlich verkleinert werden.

Die Kombination aus angetriebenem Vorderrad, in seiner Länge verstellbarem Mittelteil und dem Gelenk zwischen Mittelteil und hinterem Rahmen ermöglicht es auch schwer zugängliche Stellen, etwa die Ecken eines Fußballfeldes zu bearbeiten.

Die mit dem erfinderischen Vielzweckarbeitsgerät mögliche kompakte Konstruktion mit dem Antrieb aller Räder erlaubt eine besonders leichte Bauweise. Da das Gewicht des Werkzeuges auf den vorderen und den hinteren Rahmen des Vielzweckarbeitsgerät bei diesem Aufbau sehr gut verteilt werden kann, wird der Flächendruck auf den zu bearbeitenden Untergrund verkleinert. Dies ist insbesondere dann vorteilhaft wenn der zu bearbeitende Untergrund aufgrund der Beschaffenheit, etwa bei vorhandener Rasenheizung oder in den Untergrund eingebrachten Drainagen, nur wenig belastbar ist.

Die Werkzeughalterung weist vorzugsweise zusätzliche Einstellmittel auf. Diese Einstellmittel dienen im Wesentlichen zum Einstellen des horizontalen und vertikalen Winkels der Werkzeughalterung relativ zum Untergrund. Vorzugsweise weisen diese Einstellmittel hydraulische Komponenten auf, besonders bevorzugt sind sie voneinander entkoppelt, so dass der horizontale und der vertikale Winkel der Werkzeughalterung unabhängig voneinander einstellbar sind.

Es hat sich darüber hinaus als günstig erwiesen, wenn die Werkzeughalterung eine Verschiebevorrichtung aufweist, welche im Wesentlichen zum seitlichen Ausfahren des Werkzeuges dient.

Vorzugsweise weist das Vielzweckarbeitsgerät eine oder mehrere Abstandsmessvorrichtungen auf, mit deren Hilfe im Wesentlichen der vertikale Abstand des mit der Werkzeughalterung verbundenen Werkzeuges relativ zum Untergrund bestimmbar ist. Besonders bevorzugt weist das Vielzweckarbeitsgerät eine Regeleinrichtung auf, die den Abstand zwischen Werkzeug und Untergrund regelt, wobei die Regeleinrichtung das mit der Werkzeughalterung verbundene Werkzeug durch Einstellung des vertikalen Abstandes mindestens einer Seite das Werkzeugs relativ zum Untergrund bewegt. Ein vorher eingestellter Abstand zwischen Werkzeug und Untergrund wird bei sich änderndem Untergrund durch die Regeleinrichtung wieder hergestellt.

Es hat sich weiterhin als günstig erwiesen, wenn das Mittelteil des Vielzweckarbeitsgerätes mindestens ein feststehendes, nicht in Längsrichtung zum hinteren Rahmen bewegliches Teil und ein bewegliches Teil aufweist, wobei das bewegliche Teil im Wesentlichen in Längsrichtung gegen das feststehende Teil bewegt werden kann. Durch Bewegen des beweglichen Teils wird eine Veränderung des Radstandes erreicht.

Es ist vorteilhaft, das Mittelteil teleskopartig zu gestalten und das bewegliche Teil vorzugsweise mittels einer Hydraulik gegen das feststehende Teil zu bewegen.

In einer bevorzugten Ausführungsform weist der vordere Rahmen Mittel zur Aufnahme weiterer Elemente auf, bevorzugt für zusätzliche Gewichte, besonders bevorzugt für zusätzliche Bodenbearbeitungsgeräte.

Es hat sich als günstig erwiesen am hinteren Rahmen eine Dreipunkthydraulik vorzusehen, bevorzugt zur Aufnahme zusätzlicher oder anderer Geräte oder Werkzeuge, besonders bevorzugt weiterer Bodenbearbeitungsgeräte.

Zur weiteren Erläuterung der Erfindung wird im Folgenden ein spezielles Ausführungsbeispiel erläutert. Dabei zeigen:
- Fig. 1: ein erfindungsgemäßes Vielzweckarbeitsgerät
- Fig. 2: eine Werkzeughalterung mit angebrachtem Werkzeug

Fig. 1 zeigt ein Ausführungsbeispiel eines erfindungsgemäßen Vielzweckarbeitsgerätes 1, aufweisend einen vorderen Rahmen 10, einen hinteren Rahmen 11 und ein den hinteren mit dem vorderen Rahmen verbindendes Mittelteil 20, bestehend aus einem beweglichen Teil 21 und einem feststehenden Teil 22. Der vordere und der hintere Rahmen weisen Bewegungsmittel 40 bzw. 41 auf, die hier Räder sind. Es können aber auch andere Bewegungsmittel, etwa Raupen, eingesetzt werden. Dies hängt letztlich vom konkreten Einsatzbereich ab. Über eine Einstellvorrichtung, hier eine Achse 70, ist die Werkzeughalterung 90 mit dem feststehenden Mittelteil 22 verbunden. An der Werkzeughalterung 90 ist ein Werkzeug 30, hier ein Planierschild, angebracht.

Da die Werkzeughalterung 90 über eine Achse 70 mit dem Mittelteil 20 verbunden ist, beschreibt sie im Wesentlichen denselben Weg wie das Mittelteil 20. Die Achse 70 dient dazu, den horizontalen Winkel, also den Winkel zwischen Werkzeughalterung 90 und der Längsachse des Mittelteils 20 zu verändern. Dadurch lässt sich das Werkzeug 30 schräg zur Fahrtrichtung des Vielzweckarbeitsgerätes ausrichten. Vorzugsweise wird die Werkzeughalterung 90 im Wesentlichen durch eine Hydraulik oder durch eine andere zum Drehen der Einstellvorrichtung 70 geeignete Vorrichtung gedreht.

Das Mittelteil 20 weist ein feststehendes Teil 22 und ein dagegen bewegliches Teil 21 auf. Es hat sich als günstig erwiesen das Mittelteil 20 teleskopartig auszubilden. Das bewegliche Mittelteil 21 verläuft dabei innerhalb des feststehenden Mittelteils 22. Das bewegliche Mittelteil 21 wird vorzugsweise mittels einer Hydraulik aus- und eingefahren. Denkbar ist auch, dass das bewegliche Teil 21 oberhalb oder unterhalb des feststehenden Teils 22 verläuft und etwa über eine Kurbel oder Kette gegen das feststehende Teil bewegt wird. Das Aus- und Einfahren des beweglichen Teils 21 bewirkt eine Vergrößerung bzw. eine Verkleinerung des Radstandes. Ein verkleinerter Radstand erhöht die Manövrierfähigkeit des Vielzweckarbeitsgerätes während ein vergrößerter Radstand im Wesentlichen eine größere Stabilität bringt und zusätzlich einen größeren Druck des Werkzeuges 30 auf den Untergrund erzeugt. Ein erheblicher Vorteil eines vergrößerten Radstandes ist die Tatsache, dass dadurch Unebenheiten des zu bearbeitenden Untergrundes besser ausgeglichen werden.

Die Bewegungsmittel 40 und 41 sind hier Räder. Es können aber auch Raupen zum Einsatz kommen, was vom Einsatzgebiet abhängt. Der vordere Rahmen 10 weist genau ein Vorderrad, welches auch als Doppelrad ausgebildet sein kann, und eine Vorrichtung zur Richtungssteuerung des Vorderrades auf. Als Vorrichtung zur Richtungssteuerung kommt eine nicht dargestellte Hydraulik zum Einsatz. Zusätzlich ist am vorderen Rahmen 10 ein Antrieb vorhanden um das Vorderrad anzutreiben. Im gezeigten Ausführungsbeispiel der Figur 1 handelt es sich um einen nicht dargestellten Ölhydraulikantrieb, der über flexible Öldruckleitungen 15 betrieben wird.

Die Verwendung von nur einem Vorderrad hat zwei wesentliche Vorteile: zum Einen kann das Vorderrad in einem Winkel von 90° zur Achse quer gestellt werden, womit eine Drehung des Vielzweckarbeitsgerätes um die eigene Achse möglich ist, zum Anderen wird die Wendigkeit des Vielzweckarbeitsgerätes insbesondere bei einem kurzen Mittelteil stark erhöht, da der Platzbedarf des Vorderrades auch bei Kurvenfahrt, anders als bei einer aus dem Stand der Technik bekannten großen und stark belastbaren Achse, maximal dem Radius des Vorderrades entspricht.

Am vorderen Rahmen 10 ist eine Vorrichtung 50 zur Aufnahme weiterer Elemente, vorzugsweise zusätzlicher Gewichte oder Werkzeuge, vorhanden. Durch die Aufnahme zusätzlicher Gewichte wird der Druck des Werkzeuges 30 auf den Untergrund vergrößert und die Stabilität erhöht. Zusätzlich wird die Rutschfestigkeit des angetriebenen Vorderrades erhöht.

Am hinteren Rahmen 11 ist eine Dreipunkthydraulik 60 zur Aufnahme weiterer Geräte, beispielsweise eines Heckstaplers, einer Kreiselegge, einer Fräse oder weiterer Werkzeuge angebracht. Dadurch erhöht sich die Zahl der Einsatzmöglichkeiten des Vielzweckarbeitsgerätes erheblich. Ebenso ist eine Zapfwelle zum Antrieb der an der Dreipunkthydraulik aufgenommenen Bodenbearbeitungsgeräte vorhanden.

Fig. 2 zeigt eine detaillierte Darstellung der in Fig. 1 dargestellten Werkzeughalterung 90 mit angebrachtem Planierschild 30 als Werkzeug. Die Werkzeughalterung 90 weist Einstellvorrichtungen 100, hier zwei Hydraulikarme, auf. An der Werkzeughalterung 90 können zusätzlich eine hier nicht gezeigte Verschiebevorrichtung und zwei Abstandsmessvorrichtungen 120 angebracht werden. Die Abstandsmessvorrichtungen 120 können hier sowohl zum Messen des Abstandes zum Boden als auch zum Messen des seitlichen Abstandes verwendet werden. Als Abstandsmessvorrichtungen 120 kommen Ultraschalleinrichtungen, Lasereinrichtungen oder weitere zum Messen eines Abstandes geeigneten Einrichtungen zum Einsatz.

Um den vertikalen Winkel des Werkzeugs 30 zum Untergrund zu ändern, kommen ebenfalls die Einstellvorrichtungen 100 zum Einsatz. Mit diesen Einstellvorrichtungen 100 wird das Werkzeug 30 einseitig nach unten oder nach oben gekippt, wodurch sich der vertikale Winkel des Werkzeugs 90 zum Untergrund ändert.

Gezeigt sind, zwei Einstellvorrichtungen 100, wobei eine Einstellvorrichtung links und die andere Einstellvorrichtung rechts am Werkzeug 30 angebracht ist. Als Einstellvorrichtungen 100 werden zweckmäßigerweise Hydraulikarme verwendet. Zum Kippen der Werkzeuges 30 müssen diese dann unabhängig zueinander korrespondieren. Die Einstellvorrichtungen 100 dienen auch zum Einstellen der Höhe des Werkzeuges 30. Durch gleichzeitiges Einfahren bzw. Ausfahren der Einstellvorrichtungen 100 bewegt sich das Werkzeug 30 nach oben bzw. nach unten. Das Werkzeug 30 selbst bewegt sich dabei entlang einer hier nicht dargestellten Führungsschiene entlang der Halterung 115.

Die Werkzeughalterung 90 verfügt weiterhin über eine nicht gezeigte Verschiebevorrichtung, mit deren Hilfe das Werkzeug 30 im Wesentlichen seitlich, sowohl links als auch rechts, ausgefahren werden kann. Dadurch wird der Einsatzbereich des Vielzweckarbeitsgerätes wesentlich vergrößert, da insbesondere zusammen mit der Einstellung des vertikalen Winkels zum Untergrund auch der Untergrund seitlich vom Vielzweckarbeitsgerät, z.B. eine Böschung oder ein Gehweg, bearbeitet werden kann. Vorzugsweise wird die Verschiebevorrichtung ebenfalls als Hydraulik realisiert. Möglich ist aber auch die Verwendung etwa von Zahnrädern. Die Verschiebevorrichtung wird vorzugsweise unabhängig von den Einstellvorrichtungen 100 betrieben.

In einer bevorzugten Ausführungsform sind die zwei Abstandsmessvorrichtungen 120 mit einer Regeleinrichtung verbunden. So kann bei sich änderndem Abstand der Werkzeughalterung 90 zum Untergrund, beispielsweise bei schiefen Böden, Böschungen oder Bodenunebenheiten, mit Hilfe der Regeleinrichtung ein vorher fest eingestellter Abstand auch bei wechselndem Untergrund relativ zum Untergrund konstant gehalten werden. Die Abstandsmessvorrichtung 120 kann auch so ausgebildet sein, dass sie den horizontalen Abstand der Werkzeughalterung 90 zu einem Referenzobjekt, z.B. einer Mauer, messen und mittels der Regeleinrichtung konstant halten kann.

In einer hier nicht dargestellten Ausführungsform weist das Vielzweckarbeitsgerät zwischen dem hinteren Rahmen 11 und dem feststehenden Teil 22 ein Gelenk auf. Das feststehende Teil 22 ist mittels des Gelenkes derart mit dem hinteren Rahmen 11 verbunden, dass das Mittelteil 20 im Wesentlichen parallel zum Untergrund schwenkbar ist. Durch den Einsatz eines solchen Gelenkes ist das Mittelteil 20 nicht steif mit dem Hinterteil 11 verbunden, was die Manövrierfähigkeit des Vielzweckarbeitsgerätes noch weiter erhöht. Vorzugsweise wird das Mittelteil zur Unterstützung der Kurvenfahrt mittels einer Hydraulik nach rechts oder links geschwenkt, wobei der Abschwenkwinkel in einer festen Beziehung zum Einschlagwinkel des Vorderrades stehen kann.

## Patentansprüche

1. Vielzweckarbeitsgerät (1), insbesondere zur Herstellung ebener Flächen, aufweisend einen hinteren Rahmen (11), einen vorderen Rahmen (10), ein den hinteren mit dem vorderen Rahmen verbindendes Mittelteil (20) und ein über Einstellmittel (70) mit dem Mittelteil (20) verbundene Werkzeughalterung (90), so dass die Werkzeughalterung (90) im Wesentlichen senkrecht zur Längsachse und im Wesentlichen parallel zum Untergrund gegen das Mittelteil (20) schwenkbar ist, wobei der hintere (11) und vordere Rahmen (10) Bewegungsmittel (40, 41), vorzugsweise Räder, aufweisen und wobei das Mittelteil (20) mindestens ein feststehendes (22) und ein dagegen bewegliches Teil (21) aufweist so dass das bewegliche Teil (21) im Wesentlichen längs gegen das feststehende Teil (22) bewegbar ist, **dadurch gekennzeichnet, dass** der vordere Rahmen (10)
- genau ein Vorderrad (40) aufweist;
- Mittel zur Richtungssteuerung, bevorzugt eine auf das Vorderrad wirkende Hydrauliksteuerung, aufweist, wobei die Mittel zur Richtungssteuerung vorzugsweise so ausgeführt sind, dass sie das Vorderrad (40) über einen Winkelbereich von insgesamt mindestens 120 Grad, vorzugsweise mindestens 160 Grad, besonders bevorzugt von mindestens 180 Grad, drehen kann; und
- einen Antrieb, bevorzugt einen hydraulischen Antrieb, zum Antrieb des Vorderrades (40) aufweist.

2. Vielzweckarbeitsgerät nach Anspruch 1, **dadurch gekennzeichnet, dass** es zwischen dem hinteren Rahmen (11) und dem Mittelteil (20) ein Gelenk, mit dem das Mittelteil (20), bevorzugt mittels einer Hydraulik, im Wesentlichen parallel zum Untergrund gegen den hinteren Rahmen (11) schwenkbar ist, aufweist.

3. Vielzweckarbeitsgerät nach einem der vorhergehenden Ansprüche, **dadurch gekennzeichnet, dass** es Einstellmittel (70) zum Einstellen des horizontalen und des vertikalen Winkels des mit der Werkzeughalterung (90) verbundenen Werkzeuges (30) relativ zum Untergrund aufweist.

4. Vielzweckarbeitsgerät nach Anspruch 3, **dadurch gekennzeichnet, dass** die Einstellmittel (70) voneinander entkoppelt und getrennt voneinander einstellbar sind.

5. Vielzweckarbeitsgerät nach Anspruch 3, **dadurch gekennzeichnet, dass** die Einstellmittel (70) hydraulische Komponenten aufweisen.

6. Vielzweckarbeitsgerät nach einem der vorhergehenden Ansprüche, **dadurch gekennzeichnet, dass** die Werkzeughalterung (90) eine Verschiebevorrichtung im Wesentlichen zum seitlichen Ausfahren des Werkzeuges (30) aufweist.

7. Vielzweckarbeitsgerät nach dem vorhergehenden Anspruch, **dadurch gekennzeichnet, dass** das bewegliche (21) und das feststehende Teil (22) des Mittelteils (20) im Wesentlichen teleskopartig, bevorzugt mittels einer Hydraulik, gegeneinander bewegbar ist.

8. Vielzweckarbeitsgerät nach einem der vorhergehenden Ansprüche, **dadurch gekennzeichnet, dass** der vordere Rahmen (10) Mittel zur Aufnahme weiterer Elemente, bevorzugt zusätzlicher Gewichte oder weiterer Geräte, besonders bevorzugt weiterer Bodenbearbeitungsgeräte, aufweist.

9. Vielzweckarbeitsgerät nach einem der vorhergehenden Ansprüche, **dadurch gekennzeichnet, dass** am hinteren Rahmen (11) eine Dreipunkthydraulik angebracht ist, die zur Aufnahme weiterer oder anderer Werkzeuge, vorzugsweise von Bodenbearbeitungsgeräten, bestimmt ist.

10. Vielzweckarbeitsgerät nach einem der vorhergehenden Ansprüche 3 bis 6, **dadurch gekennzeichnet, dass** es mindestens eine Abstandsmessvorrichtung aufweist, mit der im Wesentlichen der vertikale Abstand des mit der Werkzeughalterung (90) verbundenen Werkzeuges (30) relativ zum Untergrund bestimmbar ist, sowie dass es eine Regeleinrichtung aufweist, die für die Regelung des Abstandes zwischen Werkzeug (30) und Untergrund bestimmt ist, wobei die Regeleinrichtung das mit der Werkzeughalterung (90) verbundene Werkzeug (30) durch Einstellung des vertikalen Abstandes mindestens einer Seite des Werkzeuges (30) relativ zum Untergrund so bewegt, dass ein vorher eingestellter vertikaler Abstand zwischen Werkzeug (30) und Untergrund bei sich änderndem Untergrund durch die Regeleinrichtung im Wesentlichen konstant bleibt.

## Claims

1. Multi-purpose working device, in particular for producing even surfaces, comprising a rear frame (11), a front frame (10), a middle part (20) connecting the rear frame with the front frame and a tool support (90) connected with the middle part (20) over setting means (70) so that the tool support (90) is pivotable against the middle part (20) substantially perpendicularly to the longitudinal axis and substantially parallel to the subsoil, whereby the rear frame (11) and the front frame (10) have means of motion (40, 41), preferably wheels, whereby the middle part (20) has at least one fixed part (22) and one part movable (21) against it so that the movable part (21) is movable substantially in longitudinal direction against the fixed part (22), **characterized in that** the front frame (10)
- comprising exactly one front wheel (40);
- comprising means for direction control, preferably one hydraulic control device acting onto the front wheel, whereby the means for direction control are preferably designed in such a manner that they can turn the front wheel (40) over an angular range of at least 120 degrees in total, preferably at least 160 degrees, particularly preferably of at least 180 degrees and
- comprising a drive, preferably a hydraulic drive, for driving the front wheel (40).

2. Multi-purpose working device according to claim 1, **characterized in that** it comprises a hinge between the rear frame (11) and the middle part (20), with which the middle part (20) is pivotable substantially parallel to the subsoil against the rear frame (11), preferably by means of a hydraulic device.

3. Multi-purpose working device according to one of the preceding claims, **characterized in that** it comprises setting means (70) for setting the horizontal and the vertical angle of the tool (30) connected with the tool support (90).

4. Multi-purpose working device according to claim 3, **characterized in that** the setting means (70) are adjustable uncoupled from each other and separated from each other.

5. Multi-purpose working device according to claim 3, **characterized in that** the setting means (70) comprising hydraulic components.

6. Multi-purpose working device according to one of the preceding claims, **characterized in that** the tool support (90) does comprise a shifting device substantially for the lateral extension of the tool (30).

7. Multi-purpose working device according to the preceding claim, **characterized in that** the movable part (21) and the fixed part (22) of the middle part (20) are movable against each other substantially telescopically, preferably by means of a hydraulic device.

8. Multi-purpose working device according to one of the preceding claims, **characterized in that** the front frame (10) comprising means for receiving further elements, preferably additional weights or further devices, particularly preferably further soil working implements.

9. Multi-purpose working device according to one of the preceding claims, **characterized in that** a three-point hydraulic device that is intended for receiving further or other tools, preferably soil working implements is fixed to the rear frame (11).

10. Multi-purpose working device according to one of the preceding claims 3 to 6, **characterized in that** it comprises at least one distance measuring device with which substantially the vertical distance of the tool (30), connected with the tool support (90), can be determined relatively to the subsoil, further comprising a control device which is intended for controlling the distance between the tool (30) and the subsoil, whereby the control device moves the tool (30) connected with the tool support (90) by adjusting the vertical distance of at least one side of the tool (30) relatively to the subsoil so that, because of the control device, a previously fixed vertical distance between the tool (30) and the subsoil remains substantially constant when the subsoil is changing.

## Revendications

1. Dispositif de travail multifonctions (1), en particulier pour la fabrication de surfaces planes, qui présente un cadre postérieur (11), un cadre antérieur (10), une partie centrale (20) qui relie le cadre postérieur et le cadre antérieur et un support d'outils (90) qui est relié à la partie centrale (20) par des moyens de réglage (70) si bien que le support d'outils (90) est pivotant contre la partie centrale (20) substantiellement perpendiculairement à l'axe longitudinal et substantiellement parallèlement au sol, le cadre postérieur (11) et le cadre antérieur (10) présentant des moyens de déplacement (40, 41), de préférence des roues, et la partie centrale (20) présentant au moins une partie fixe (22) et une partie mobile (21) contre celle-ci si bien que la partie mobile (21) peut être déplacée substantiellement dans le sens de la longueur contre la partie fixe (22), **caractérisé en ce que** le cadre antérieur (10)
- présente exactement une roue de devant (40) ;
- des moyens pour la commande de la direction, de préférence une commande hydraulique qui agit sur la roue de devant, les moyens pour la commande de la direction étant de préférence réalisés **en ce qu'**ils peuvent tourner la roue de devant (40) sur une plage angulaire d'au moins 120 degrés en tout, de préférence d'au moins 160 degrés, de manière particulièrement préférée d'au moins 180 degrés et
- un entraînement, de préférence un entraînement hydraulique, pour l'entraînement de la roue de devant (40).

2. Dispositif selon la revendication 1, **caractérisé en ce qu'**il présente, entre le cadre postérieur (11) et la partie centrale (20), une articulation avec laquelle la partie centrale (20) peut être pivotée contre le cadre postérieur (11) substantiellement parallèlement au sol, de préférence au moyen d'un dispositif hydraulique.

3. Dispositif selon l'une des revendications précédentes, **caractérisé en ce qu'**il présente des moyens de réglage (70) pour régler l'angle horizontal et l'angle vertical de l'outil (30) relié au support d'outil (90) par rapport au sol.

4. Dispositif selon la revendication 3, **caractérisé en ce que** les moyens de réglage (70) sont réglables en étant découplés l'un de l'autre et séparés l'un de l'autre.

5. Dispositif selon la revendication 3, **caractérisé en ce que** les moyens de réglage (70) présentent des composants hydrauliques.

6. Dispositif selon l'une des revendications précédentes, **caractérisé en ce que** le support d'outil (80) présente un dispositif de translation substantiellement pour faire sortir latéralement l'outil (30).

7. Dispositif selon la revendication précédentes, **caractérisé en ce que** la partie mobile (21) et la partie fixe (22) de la partie centrale (20) sont mobiles l'une contre l'autre substantiellement de manière télescopique, de préférence au moyen d'un dispositif hydraulique.

8. Dispositif selon l'une des revendications précédentes, **caractérisé en ce que** le cadre antérieur (10) présente des moyens pour loger d'autres éléments, de préférence des poids supplémentaires ou d'autres dispositifs, de manière particulièrement préférée d'autres dispositifs de travail du sol.

9. Dispositif selon l'une des revendications précédentes, **caractérisé en ce qu'**un dispositif hydraulique en trois points est logé sur le cadre postérieur (11), dispositif qui est destiné à loger des outils supplémentaires ou d'autres outils, de préférences des dispositifs de travail du sol.

10. Dispositif selon l'une des revendications précédentes 3 à 6, **caractérisé en ce qu'**il présente au moins un dispositif de mesure de la distance avec lequel substantiellement la distance verticale de l'outil (30) relié au support d'outil (90) peut être déterminée par rapport au sol ainsi qu'il présente un dispositif de réglage qui est destiné au réglage de la distance entre l'outil (30) et le sol, le dispositif de réglage déplaçant l'outil (30) relié au support d'outil (90) en réglant la distance verticale d'au moins un côté de l'outil (30) par rapport au sol de telle manière qu'une distance verticale réglée auparavant entre l'outil (30) et le sol reste substantiellement constante par le dispositif de réglage lorsque le sol change.
